# EUROPÄISCHE PATENTSCHRIFT

(11) **EP 4 214 390 B1**
(45) Veröffentlichungstag und Bekanntmachung des Hinweises auf die Patenterteilung: **14.08.2024**
(21) Anmeldenummer: 21790069.5
(22) Anmeldetag: 25.08.2021
(51) Int. Cl.: E05B 81/14, E05B 85/26, E05B 15/04

(54) **KRAFTFAHRZEUG-SCHLOSS, INSBESONDERE KRAFTFAHRZEUG-TÜRSCHLOSS**
MOTOR VEHICLE LOCK, IN PARTICULAR MOTOR VEHICLE DOOR LOCK
VERROU DE VÉHICULE AUTOMOBILE, EN PARTICULIER VERROU DE PORTIÈRE DE VÉHICULE AUTOMOBILE

(30) Priorität: 15.09.2020 DE 102020123948
(43) Veröffentlichungstag der Anmeldung: 26.07.2023
(73) Patentinhaber: Kiekert AG, 42579 Heiligenhaus (DE)
(72) Erfinder: LOUDA, Zbynek, Pardubice, 53002 (DO)
(74) Vertreter: Kiekert AG Patentabteilung
(86) Internationale Anmeldenummer: PCT/DE2021/100714
(87) Internationale Veröffentlichungsnummer: WO 2022/057975

(56) Entgegenhaltungen:
- DE-A1- 10 043 574
- DE-A1- 102018 128 420
- US-A- 6 109 671

## Beschreibung

Die Erfindung betrifft ein Kraftfahrzeug-Schloss, insbesondere Kraftfahrzeug-Türschloss, mit einem Gesperre aus im Wesentlichen Drehfalle und Sperrklinke, und mit einem durch die Drehfalle steuerbaren Speicherhebel, welcher die Sperrklinke wenigstens bei einem Öffnungsvorgang des Gesperres vorübergehend in ihrer geöffneten Stellung (Speicherstellung) hält.

Ein Kraftfahrzeug-Schloss der eingangs geschilderten Ausprägung ist in der Regel mit einem zusätzlichen Auslösehebel ausgerüstet, mit dessen Hilfe das Gesperre geöffnet werden kann. Dazu arbeitet der Auslösehebel auf die Sperrklinke und hebt diese von ihrer mit der Drehfalle rastenden Position ab. Da das fragliche Kraftfahrzeug-Schloss und insbesondere Kraftfahrzeug-Türschloss typischerweise an einer Kraftfahrzeug-Tür, Kraftfahrzeug-Klappe oder auch Kraftfahrzeug-Haube angebracht ist, lässt sich auf diese Weise die fragliche Kraftfahrzeug-Tür, Kraftfahrzeug-Klappe oder auch Kraftfahrzeug-Haube öffnen. Denn bei diesem Vorgang kommt ein zuvor vom Gesperre gefangener und mit der fraglichen Kraftfahrzeug-Tür, Kraftfahrzeug-Klappe oder Kraftfahrzeug-Haube verbundener Schließbolzen frei. In der geöffneten Stellung bzw. Speicherstellung der Sperrklinke wird mit Hilfe des Speicherhebels eine Verrastung der Sperrklinke mit der Drehfalle verhindert.

Derartige Situationen können in der Praxis dann auftreten, wenn beispielsweise Schneelast auf einer Fronthaube oder Heckklappe das Öffnen behindert. In einem solchen Fall sorgt der Auslösehebel zwar nach wie vor dafür, dass die Sperrklinke von ihrem rastenden Eingriff mit der Drehfalle abgehoben wird. Die Drehfalle öffnet anschließend federunterstützt und/oder durch die mit Hilfe umlaufender Gummidichtungen aufgebaute Federkraft. Aufgrund der Schneelast kann es aber passieren, dass nach Beendigung der Beaufschlagung mit dem Auslösehebel die Sperrklinke ungewollt in eine Vorrast (oder auch in eine Hauptrast) eingreift und so eine vollständige Öffnung verhindert. Denn das hat zur Folge, dass der Schließbolzen nicht freigegeben wird. In diesem Fall sorgt der Speicherhebel dafür, dass die geöffnete Stellung der Sperrklinke gespeichert wird bzw. die Sperrklinke regelmäßig so lange in ihrer geöffneten Stellung gehalten wird, bis die Drehfalle vollständig geöffnet ist und folglich eine ungewollte Verrastung der Sperrklinke vermieden wird. Dadurch kommt der Schließbolzen und mit ihm die Kraftfahrzeug-Tür, Kraftfahrzeug-Klappe oder Kraftfahrzeug-Haube auf jeden Fall frei.

Zu diesem Zweck greift der gattungsbildende Stand der Technik nach der WO 2015/062578 A2 auf einen Speicherhebel zurück, der als Feder ausgebildet ist. Dadurch soll auch bei einer Beeinträchtigung durch beispielsweise die zuvor angesprochene Schneelast eine zuverlässige Öffnung zur Verfügung gestellt werden.

Bei einer anderen und ähnlich aufgebauten Lehre nach der DE 10 2018 120 435 A1 ist ein sogenanntes Zweiklinken-Gesperre mit Komfortklinke und die Komfortklinke zumindest in Schließposition des Gesperres sichernder Sperrklinke realisiert. Mit Hilfe des Speicherhebels wird die Komfortklinke wenigstens bei einem Schließvorgang des Gesperres offengehalten, bis die Komfortklinke nach Freigabe durch den Speicherhebel sicher in die Drehfalle einfallen kann. Dazu wechselwirkt der Speicherhebel direkt mit der Komfortklinke.

Der Stand der Technik insbesondere nach der gattungsbildenden WO 2015/062578 A2 hat sich grundsätzlich bewährt. Allerdings sind als Feder ausgebildete Speicherhebel in der Praxis mit zwei grundsätzlichen Problemen konfrontiert. Zum einen kann die Federwirkung des Speicherhebels altersbedingt oder aufgrund von Umweltbelastungen sinken. Zum anderen ist die eingestellte Federwirkung nicht für alle denkbaren und in der Praxis auftretenden Szenarien, insbesondere was die Beherrschung verschiedener Lasten angeht, optimal angepasst. Aus der DE 10 2018 128 420 A1 ist ein Kraftfahrzeugschloss mit einer Drehfalle und einem Speicherhebel bekannt, bei dem eine die Drehfalle und den Speicherhebel beaufschlagende gemeinsame Feder vorgesehen ist.

Der Erfindung liegt das technische Problem zugrunde, ein Kraftfahrzeug-Schloss des eingangs beschriebenen Aufbaus so weiterzuentwickeln, dass eine einwandfreie Funktionalität bei zugleich konstruktiv optimiertem Aufbau zur Verfügung gestellt wird.

Zur Lösung dieser technischen Problemstellung geht ein gattungsgemäßes Kraftfahrzeug-Schloss und insbesondere Kraftfahrzeug-Türschloss davon aus, dass eine die Drehfalle und den Speicherhebel beaufschlagende gemeinsame Feder vorgesehen ist, wobei erfindungsgemäß die Feder als Schenkelfeder mit einem gewundenen Abschnitt und zwei Federschenkeln ausgebildet ist, die mit ihrem gewundenen Abschnitt an die Drehfalle angeschlossen ist.

Die Erfindung geht also zunächst einmal davon aus, dass der Speicherhebel - im Gegensatz zum Stand der Technik nach der WO 2015/062578 A2 - starr ausgebildet ist und folglich eine zusätzliche Feder benötigt. Diese Feder sorgt im Endeffekt dafür, dass der Speicherhebel einwandfrei durch die Drehfalle gesteuert werden kann.

Dazu arbeitet die Drehfalle in der Regel mit Hilfe eines den Speicherhebel steuernden Steueranschlages auf den Speicherhebel. Das geschieht typischerweise nur und erst dann, wenn die Drehfalle ihre vollständig geöffnete Position eingenommen hat und folglich die Sperrklinke nicht (mehr) mit der Drehfalle verrasten kann. In diesem Fall sorgt die Drehfalle mit ihrem den Speicherhebel steuernden Steueranschlag dafür, dass die Speicherstellung aufgehoben wird.

Dazu kann der Steueranschlag an der Drehfalle zum Aufheben der Speicherstellung mit einem Steuervorsprung am Speicherhebel wechselwirken.

Als Folge hiervon schwenkt der Speicherhebel gegenüber der Sperrklinke auf und wird die Sperrklinke nicht (mehr) in ihrer geöffneten Stellung bzw. Speicherstellung gehalten. Im Anschluss hieran legt sich die Sperrklinke in der Regel federunterstützt an die nunmehr geöffnete Drehfalle an. Dabei kommt es ausdrücklich nicht zu einem Verrasten mit der Drehfalle, weil die Speicherstellung erst dann aufgehoben wird, wenn die Drehfalle ihre vollständig geöffnete oder nahezu vollständig geöffnete Position eingenommen hat. Erst dann erfolgt die beschriebene Wechselwirkung zwischen dem Steueranschlag an der Drehfalle und dem Steuervorsprung am Speicherhebel.

Damit nun diese Wechselwirkung zwischen dem Steueranschlag an der Drehfalle und dem Steuervorsprung am Speicherhebel einwandfrei und bei Erreichen der vollständigen oder nahezu vollständigen Öffnungsstellung der Drehfalle vollzogen wird, sorgt die fragliche und den Speicherhebel beaufschlagende Feder für die entsprechende Anlage und Führung des Steuervorsprunges am Speicherhebel gegenüber dem Steueranschlag an der Drehfalle.

Neben dieser gleichsam ersten Federfunktion der erfindungsgemäß die Drehfalle und den Speicherhebel beaufschlagenden gemeinsamen Feder übernimmt diese noch eine weitere zweite Federfunktion. Denn die fragliche und gemeinsame Feder sorgt zugleich dafür, dass die Drehfalle in Richtung ihrer geöffneten Stellung mit Hilfe der gemeinsamen Feder beaufschlagt wird. D. h., erfindungsgemäß werden die zuvor bereits beschriebene erste Federfunktion und zweite Federfunktion von der die Drehfalle und den Speicherhebel beaufschlagenden gemeinsamen Feder übernommen.

Um dies im Detail zu erreichen und umzusetzen, ist erfindungsgemäß die fragliche und die Drehfalle und den Speicherhebel gemeinsam beaufschlagende Feder als Schenkelfeder ausgebildet. Die Schenkelfeder verfügt über einen gewundenen Abschnitt und zwei Federschenkel. Dabei ist die Feder mit ihrem gewundenen Abschnitt an die Drehfalle angeschlossen. Tatsächlich ist der gewundene Abschnitt typischerweise konzentrisch im Vergleich zu einer Achse der Drehfalle angeordnet.

Der eine der beiden Federschenkel der Schenkelfeder ist dabei meistens als die Drehfalle beaufschlagende Drehfallen-Federschenkel ausgebildet. Demgegenüber handelt es sich bei dem anderen und zweiten Federschenkel üblicherweise um einen den Speicherhebel beaufschlagenden Speicherhebel-Federschenkel. Außerdem ist die Auslegung so getroffen, dass der jeweilige Federschenkel an einem Drehfallenanschlag bzw. Speicherhebelanschlag anliegt. D. h., der Drehfallen-Federschenkel liegt folgerichtig am Drehfallenanschlag an, wohingegen der Speicherhebel-Federschenkel am Speicherhebelanschlag anliegt.

Ferner ist die Auslegung so getroffen, dass der Drehfallen-Federschenkel am Drehfallenanschlag überwiegend radial im Vergleich zur Achse der Drehfalle anliegt. Dadurch kann mit Hilfe des Drehfallen-Federschenkels eine größtenteils tangentiale Kraft am ebenfalls radial orientierten Drehfallenanschlag mit Hilfe des Drehfallen-Federschenkels ausgeübt werden. Als Folge hiervon kommt es zu einer Beaufschlagung der Drehfalle mit einer Federkraft, die überwiegend senkrecht zur Radialrichtung im Bezug auf die Achse der Drehfalle gerichtet ist und dementsprechend optimal ein auf die Drehfalle im Bezug auf ihre Achse ausgeübtes Drehmoment erzeugt. Hierfür sorgt der Drehfallen-Federschenkel der gemeinsamen Feder, welcher überwiegend radial am Drehfallenanschlag im Vergleich zur Achse der Drehfalle anliegt. Zugleich kann hierdurch ein relativ großes Drehmoment mit Hilfe der gemeinsamen Feder auf die Drehfalle ausgeübt werden, und zwar in ihrer Öffnungsrichtung.

Demgegenüber liegt der Speicherhebel-Federschenkel am Speicherhebelanschlag größtenteils tangential im Vergleich zur Achse der Drehfalle an. Das hat zur Folge, dass der Speicherhebel an seinem Speicherhebelanschlag mit einer im Vergleich zum Drehfallen-Federschenkel deutlich geringeren Federkraft angreift. Folglich sorgt die von dem Speicherhebel-Federschenkel am Speicherhebelanschlag aufgebaute Kraft lediglich dafür, dass der Speicherhebel mit dem zuvor bereits angesprochenen Steuervorsprung in Anlage an dem Steueranschlag an der Drehfalle gehalten wird. Dazu reicht eine geringfügige Kraft aus.

Schlussendlich sind die Drehfalle und der Speicherhebel sowie die Sperrklinke typischerweise um jeweils beabstandete Achsen drehbar in einem Gehäuse gelagert. Bei dem Gehäuse kann es sich um ein Schlossgehäuse handeln. Außerdem ist die Auslegung meistens so getroffen, dass die drei voneinander beabstandeten Achsen überwiegend parallel zueinander verlaufen. Dadurch sind die Drehfalle, die Sperrklinke und der Speicherhebel beabstandet voneinander drehbar in dem fraglichen Gehäuse bzw. Schlossgehäuse gelagert und kann es - wie beschrieben - zu der Wechselwirkung des Speicherhebels mit der Drehfalle kommen, sobald die Drehfalle ihre vollständige oder nahezu vollständig geöffnete Position erreicht hat. Denn dann sorgt der Steueranschlag an der Drehfalle dafür, dass der Speicherhebel über seinen Steuervorsprung von seinem Eingriff mit der Sperrklinke abgehoben wird und folglich die Sperrklinke ihre zuvor gespeicherte und zwangsweise mit Hilfe des Speicherhebels eingenommene geöffnete Stellung aufgibt. Anschließend wird die Sperrklinke mit der Federkraft an die vollständig oder nahezu vollständig geöffnete Drehfalle angelegt und kann nicht (mehr) mit dieser verrasten.

Im Ergebnis wird ein Kraftfahrzeug-Schloss zur Verfügung gestellt, welches zunächst einmal besonders funktionssicher und alterungsbeständig arbeitet. Denn durch die starre Auslegung des Speicherhebels ist seine Funktionstätigkeit und die erforderliche Funktionssicherheit auch auf langen Zeitskalen gegeben. Zugleich sorgt der Speicherhebel-Federschenkel der gemeinsamen Feder dafür, dass die Drehfalle den Speicherhebel einwandfrei steuern kann, insbesondere in ihrer geöffneten oder vollständig geöffneten Position dafür sorgt, dass die Speicherstellung aufgehoben wird.

Neben dieser beschriebenen und einwandfreien Funktionstätigkeit ist auch ein konstruktiv besonders einfach gestalteter Aufbau mit Kostenvorteilen realisiert. Dieser erklärt sich aufgrund der Tatsache, dass die bisher im Stand der Technik eingesetzte separate Feder für einerseits die Drehfalle und andererseits den Speicherhebel erfindungsgemäß durch die die Drehfalle und den Speicherhebel beaufschlagende gemeinsame Feder ersetzt werden. Das reduziert nicht nur die Herstellungskosten, sondern vereinfacht auch die Montage. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: das erfindungsgemäße Kraftfahrzeug-Schloss mit seinen wesentlichen Elementen in geschlossener Stellung,
- Fig. 2: den Gegenstand nach der Fig. 1 in der Speicherstellung bzw. der geöffneten Stellung der Sperrklinke und
- Fig. 3: den Übergang von der Speicherstellung nach der Fig. 2 und die Aufhebung der Speicherstellung.

In den Figuren ist ein Kraftfahrzeug-Schloss dargestellt, bei dem es sich nicht einschränkend um ein Kraftfahrzeug-Türschloss handelt. Dieses verfügt zunächst einmal über ein Schlossgehäuse 1, bei dem es sich nicht einschränkend um einen lediglich angedeuteten Schlosskasten 1 und/oder ein den Schlosskasten 1 zusätzlich einhausendes Gehäuse (aus Kunststoff) handeln kann. Im Schlosskasten 1 ist ein Gesperre 2, 3 aus einer Drehfalle 2 und einer Sperrklinke 3 gelagert. Dazu verfügen die Drehfalle 2 und die Sperrklinke 3 über jeweils eine zugehörige Drehfallenachse 4 bzw. Sperrklinkenachse 5. Beide Achsen 4, 5 sind größtenteils parallel und beabstandet zueinander orientiert und erstrecken sich nach dem Ausführungsbeispiel senkrecht im Vergleich zum in der Zeichenebene orientierten Schlosskasten 1.

Darüber hinaus ist noch ein durch die Drehfalle 2 steuerbarer Speicherhebel 6 vorgesehen. Der Speicherhebel 6 ist ebenfalls um eine Achse 7 drehbar gelagert, welche sich senkrecht zum Schlosskasten 1 und größtenteils parallel sowie beabstandet zu den beiden Achsen 4, 5 erstreckt. Im Gegensatz zur Drehfalle 2 und Sperrklinke 3 kann der Speicherhebel 6 im zuvor bereits angesprochenen Gehäuse (aus Kunststoff) oder auch am Schlosskasten 1 gelagert sein.

Wie bereits erläutert, lässt sich der Speicherhebel 6 durch die Drehfalle 2 steuern. Dazu verfügt die Drehfalle 2 über einen den Speicherhebel 6 steuernden Steueranschlag 2a. Der Speicherhebel 6 weist seinerseits einen Steuervorsprung 6a auf. Der Steueranschlag 2a an der Drehfalle 2 kann mit dem Steuervorsprung 6a am Speicherhebel 6 dann wechselwirken, wenn eine nachfolgend noch näher zu beschreibende Speicherstellung des Speicherhebels 6 und demzufolge der Sperrklinke 3 aufgehoben werden soll, wie nachfolgend noch näher erläutert wird und anhand der Fig. 2 und 3 deutlich wird.

Der durch die Drehfalle 2 steuerbare Speicherhebel 6 sorgt dafür, dass die Sperrklinke 3 wenigstens bei einem Öffnungsvorgang des Gesperres 2, 3 vorübergehend in ihrer geöffneten Stellung, der Speicherstellung, gehalten wird. Diese Speicherstellung ist in der Fig. 2 dargestellt, wohingegen die Fig. 3 die Aufhebung der Speicherstellung wiedergibt.

Erfindungsgemäß ist nun eine die Drehfalle 2 und den Speicherhebel 6 beaufschlagende gemeinsame Feder 8a, 8b und 8c realisiert. Bei der Feder 8a, b und 8c handelt es sich um eine Schenkelfeder mit einem gewundenen Abschnitt 8a und zwei Federschenkeln 8b und 8c. Die Feder 8a, 8b, 8c ist mit ihrem gewundenen Abschnitt 8a an die Drehfalle 2 angeschlossen. Tatsächlich ist der gewundene Abschnitt 8a der fraglichen Feder 8a, 8b, 8c konzentrisch zur Achse 4 der Drehfalle 2 bzw. der Drehfallenachse 4 angeordnet, wie man anhand der Fig. 1 am besten nachvollziehen kann.

Die Auslegung ist dabei insgesamt so getroffen, dass der eine Federschenkel 8b der Feder 8a, 8b, 8c als die Drehfalle 2 beaufschlagender Drehfallen-Federschenkel 8b ausgebildet ist. Demgegenüber handelt es sich bei dem weiteren zweiten Federschenkel 8c um einen den Speicherhebel 6 beaufschlagenden Speicherhebel-Federschenkel 8c. Dabei liegt der jeweilige Federschenkel 8b, 8c an einem Drehfallenanschlag 2b respektive einem Speicherhebelanschlag 6b an.

Tatsächlich ist die Auslegung so getroffen, dass der Drehfallen-Federschenkel 8b an dem Drehfallenanschlag 2b überwiegend radial bzw. in Radialrichtung R im Vergleich zur Achse 4 der Drehfalle 2 anliegt. D. h., der Drehfallen-Federschenkel 8b und der Drehfallenanschlag 2b erstrecken sich überwiegend in der in Fig. 1 angedeuteten Radialrichtung R im Vergleich zur Achse 4 der Drehfalle 2 bzw. Drehfallenachse 4. Demgegenüber liegt der Speicherhebel-Federschenkel 8c am Speicherhebelanschlag 6b größtenteils tangential im Vergleich zur Achse 4 der Drehfalle 2 an. Mit anderen Worten erstrecken sich der Speicherhebel-Federschenkel 8c und der Speicherhebel-Anschlag 6b größtenteils in der in der Fig. 1 ebenfalls eingetragenen Tangentialrichtung T im Vergleich zur Achse 4 der Drehfalle 2 bzw. Drehfallenachse 4.

Auf diese Weise kann der Drehfallen-Federschenkel 8b eine in der Fig. 1 durch einen Pfeil angedeutete Kraft überwiegend senkrecht zur Radialrichtung R bezogen auf die Achse 4 der Drehfalle 2 auf die Drehfalle 2 ausüben, sodass hieraus ein an der Achse 4 angreifendes Drehmoment im Gegenuhrzeigersinn resultiert. Dieses Drehmoment im Gegenuhrzeigersinn sorgt dafür, dass die Drehfalle 2 in Öffnungsrichtung um ihre Achse 4 beaufschlagt wird, d. h. im Gegenuhrzeigersinn, wie man anhand der Abfolge der Fig. 1 bis 3 nachvollziehen kann.

Die größtenteils tangentiale Anlage des Speicherhebel-Federschenkels 8c am Speicherhebelanschlag 6b hat mit Bezug zum Speicherhebel 6 zur Folge, dass dieser ebenfalls mit einer durch einen Pfeil in der Fig. 1 angedeuteten Kraft beaufschlagt wird, welche dafür sorgt, dass der Speicherhebel 6 bezogen auf seine Achse 7 mit einem ebenfalls im Gegenuhrzeigersinn wirkenden Drehmoment beaufschlagt wird. Dadurch stellt die gemeinsame Feder 8a, 8b, 8c nicht nur sicher, dass die Drehfalle 2 in ihrer Öffnungsrichtung beaufschlagt wird, sondern zusätzlich auch der Speicherhebel 6 mit seinem Steuervorsprung 6a in Richtung auf den Steueranschlag 2a an der Drehfalle 2 die gewünschte Federbeaufschlagung erfährt.

Die Funktionsweise ist wie folgt. In der Fig. 1 ist der geschlossene Zustand des Gesperres 2, 3 dargestellt. In diesem geschlossenen Zustand wechselwirkt die Sperrklinke 3 mit einer Hauptrast 9 der Drehfalle 2. Zusätzlich zu der Hauptrast 9 verfügt die Drehfalle 2 noch über eine Vorrast 10. Grundsätzlich kann aber auch mit nur einer dieser beiden Rasten 9, 10 an der Drehfalle 2 gearbeitet werden. In der dargestellten Schließposition des Gesperres 2, 3 nach der Fig. 1 greift der Speicherhebel 6 in eine Ausnehmung 3a der Sperrklinke 3 ein. Außerdem erkennt man, dass der Speicherhebel 6 mit einem Ausleger 6c an einem Anschlag 3b der Sperrklinke 3 anliegt.

Hierfür sorgt eine durch einen Pfeil angedeutete Kraft. Diese Kraft ergibt sich aufgrund der Tatsache, dass der Speicherhebel-Federschenkel 8c den Speicherhebelanschlag 6b in der ebenfalls in der Fig. 1 angedeuteten Kraftrichtung beaufschlagt und so für ein (geringfügiges) Drehmoment im Gegenuhrzeigersinn bezogen auf die Achse 7 des Speicherhebels 6 sorgt.

Ausgehend von der Schließstellung bzw. Hauptraststellung nach der Fig. 1 kann nun das Gesperre 2, 3 geöffnet werden. Dazu mag ein nicht ausdrücklich dargestellter Auslösehebel, welcher motorisch und/oder per Hand beaufschlagt wird, dafür sorgen, dass die Sperrklinke 3 ausgehend von der Position nach der Fig. 1 im Gegenuhrzeigersinn um ihre Achse bzw. Sperrklinkenachse 5 bewegt wird. Als Folge hiervon erreicht die Sperrklinke 3 die in der Fig. 2 gezeigte und von der Drehfalle 2 abgehobene Position. Diese Position der Sperrklinke 3 wird gegen eine die Sperrklinke 3 in Richtung auf die Drehfalle 2 vorspannende Sperrklinkenfeder 11 eingenommen und beibehalten. Hierfür sorgt der Speicherhebel 6, welcher die von der Drehfalle 2 abgehobene Sperrklinke 3 in ihrer in der Fig. 2 gezeigten geöffneten Stellung hält. Hierzu korrespondiert die Speicherstellung der Sperrklinke 3 bzw. des Speicherhebels 6. In dieser Speicherstellung schlägt ein Ausleger 6c des Speicherhebels 6 an dem Anschlag 3b der Sperrklinke 3 an bzw. übergreift diesen Anschlag, wie man anhand der Fig. 2 nachvollziehen kann. Da der Speicherhebel 6 mit dem im Gegenuhrzeigersinn um seine Achse 7 wirkenden Drehmoment aufgrund der vom Speicherhebel-Federschenkel 8c aufgebauten Kraft ausgerüstet ist, wird der Ausleger 6c des Speicherhebels 6 an dem Anschlag 3b der Sperrklinke 3 gehalten. In dieser Speicherstellung bzw. der geöffneten Stellung der Sperrklinke 3 kann die Drehfalle 2 in Öffnungsrichtung aufschwenken, und zwar ohne dass die Sperrklinke 3 mit der Drehfalle 2 verrasten kann. D. h., sowohl die Hauptrast 9 als auch die Vorrast 10 der Drehfalle 2 bewegen sich jeweils an der Sperrklinke 3 entlang. Die Drehfalle 2 wird hierbei mit Hilfe des Drehfallen-Federschenkels 8b in ihrer Öffnungsrichtung im Gegenuhrzeigersinn um die Achse 4 beaufschlagt.

Beim Übergang von der Fig. 2 zur Fig. 3 erkennt man, dass in der Speicherstellung nach der Fig. 2 der Steuervorsprung 6a am Speicherhebel 6 gegen den Steueranschlag 2a an der Drehfalle gefahren ist bzw. sich der Steueranschlag 2a an der sich öffnenden Drehfalle 2 in Richtung auf den Steuervorsprung 6a am Speicherhebel 6 bewegt hat. Sobald nun die Drehfalle 2 mit ihrer Vorrast 10 die Sperrklinke 3 passiert hat, kommt es zur Wechselwirkung zwischen dem Steueranschlag 2a an der sich im Gegenuhrzeigersinn um ihre Achse 4 öffnenden Drehfalle 2 einerseits und dem Steuervorsprung 6a am Speicherhebel 6 andererseits.

Das hat zur Folge, dass beim Übergang von der Fig. 2 zur Fig. 3 der Steuervorsprung 6a am Speicherhebel 6 an dem rampenartigen Steueranschlag 2a an der Drehfalle 2 entlang fährt, sodass hierdurch der Speicherhebel 6 beim Übergang von der Fig. 2 zur Fig. 3 um seine Achse 7 im Uhrzeigersinn verschwenkt wird. Dadurch kommt der Ausleger 6c am Speicherhebel 6 von dem Anschlag 3b an der Sperrklinke 3 frei und sorgt dieser Vorgang dafür, dass die Speicherstellung nach der Fig. 2 der Sperrklinke 3 bzw. des Speicherhebels 6 aufgehoben wird.

Im Anschluss hieran kann sich die Sperrklinke 3 an der nunmehr vollständig geöffneten Drehfalle 2 außen umfangsseitig abstützen. Ein zuvor mit Hilfe der Drehfalle 2 gefangener und nicht explizit dargestellter Schließbolzen wird freigegeben. Für die Anlage der Sperrklinke 3 außenumfangseitig an der Drehfalle 2 sorgt die Sperrklinkenfeder 11.

### Bezugszeichenliste

| | | | | | |
|---|---|---|---|---|---|
| 1 | Schlosskasten | | | R | Radialrichtung |
| 2, 3 | Gesperre | | | T | Tangentialrichtung |
| 2 | Drehfalle | | | | |
| 3 | Sperrklinke | | | | |
| 4, 7, 5 | Achsen | | | | |
| 4 | Drehfallenachse | | | | |
| 5 | Sperrklinkenachse | | | | |
| 7 | Achse | | | | |
| 6 | Speicherhebel | | | | |
| 6a | Steuervorsprung | | | | |
| 6b | Speicherhebelanschlag | | | | |
| 6c | Ausleger | | | | |
| 8a, 8b, 8c | Feder | | | | |
| 8a | gewundener Abschnitt | | | | |
| 8b | Drehfallenfederschenkel | | | | |
| 8c | Speicherhebel-Federschenkel | | | | |
| 9, 10 | Rasten | 9 | Hauptrast | 10 | Vorrast |
| 11 | Sperrklinkenfeder | | | | |

## Patentansprüche

1. Kraftfahrzeug-Schloss, insbesondere Kraftfahrzeug-Türschloss, mit einem Gesperre (2, 3) aus im Wesentlichen Drehfalle (2) und Sperrklinke (3), und mit einem durch die Drehfalle (2) steuerbaren Speicherhebel (6), welcher die Sperrklinke (3) wenigstens bei einem Öffnungsvorgang des Gesperres (2, 3) vorübergehend in ihrer geöffneten Stellung, die auch als Speicherstellung bezeichnet wird, hält, wobei eine die Drehfalle (2) und den Speicherhebel (6) beaufschlagende gemeinsame Feder (8a, 8b, 8c) vorgesehen ist, wobei die Feder (8a, 8b, 8c) als Schenkelfeder mit einem gewundenen Abschnitt (8a) und zwei Federschenkeln (8b, 8c) ausgebildet ist, **dadurch gekennzeichnet, dass** die Feder (8a, 8b, 8c) mit ihrem gewundenen Abschnitt (8a) an die Drehfalle (2) angeschlossen ist.

2. Kraftfahrzeug-Schloss nach Anspruch 1, **dadurch gekennzeichnet, dass** der eine Federschenkel (8b) als die Drehfalle (2) beaufschlagender Drehfallen-Federschenkel (8b) und der andere Federschenkel (8c) als den Speicherhebel (6) beaufschlagender Speicherhebel-Federschenkel (8c) ausgebildet ist.

3. Kraftfahrzeug-Schloss nach einem der Ansprüche 1 bis 2, **dadurch gekennzeichnet, dass** der jeweilige Federschenkel (8b, 8c) an einem Drehfallenanschlag (2b) bzw. Speicherhebelanschlag (6b) anliegt.

4. Kraftfahrzeug-Schloss nach Anspruch 2 oder 3, **dadurch gekennzeichnet, dass** der Drehfallen-Federschenkel (8b) am Drehfallenanschlag (2b) überwiegend radial im Vergleich zur Achse (4) der Drehfalle (2) anliegt.

5. Kraftfahrzeug-Schloss nach einem der Ansprüche 2 bis 5, **dadurch gekennzeichnet, dass** der Speicherhebel-Federschenkel (8c) an dem Speicherhebelanschlag (6b) größtenteils tangential im Vergleich zur Achse (4) der Drehfalle (2) anliegt.

6. Kraftfahrzeug-Schloss nach einem der Ansprüche 1 bis 5, **dadurch gekennzeichnet, dass** die Drehfalle (2) einen den Speicherhebel (6) steuernden Steueranschlag (2a) aufweist.

7. Kraftfahrzeug-Schloss nach Anspruch 6, **dadurch gekennzeichnet, dass** der Steueranschlag (2a) an der Drehfalle (2) zum Aufheben der Speicherstellung mit einem Steuervorsprung (6a) am Speicherhebel (6) wechselwirkt.

8. Kraftfahrzeug-Schloss nach einem der Ansprüche 1 bis 7, **dadurch gekennzeichnet, dass** die Drehfalle (2) und der Speicherhebel (6) sowie die Sperrklinke (3) um jeweils beabstandete Achsen (4, 7, 5) in einem Gehäuse (1) gelagert sind.

## Claims

1. Motor vehicle latch, in particular motor vehicle door latch, comprising a locking mechanism (2, 3) consisting substantially of a catch (2) and a pawl (3), and comprising an accumulator lever (6) which can be controlled by the catch (2) and which temporarily holds the pawl (3) in its open position, also referred to as the accumulator position, at least during an opening operation of the locking mechanism (2, 3), wherein a common spring (8a, 8b, 8c) acting on the catch (2) and the accumulator lever (6) is provided, wherein the spring (8a, 8b, 8c) is designed as a leg spring having a wound portion (8a) and two spring legs (8b, 8c),
**characterized in that** the spring (8a, 8b, 8c) is connected, by means of its wound portion (8a), to the catch (2).

2. Motor vehicle latch according to claim 1, **characterized in that** one spring leg (8b) is designed as a catch spring leg (8b) acting on the catch (2) and the other spring leg (8c) is designed as an accumulator lever spring leg (8c) acting on the accumulator lever (6).

3. Motor vehicle latch according to either of claims 1 to 2, **characterized in that** each spring leg (8b, 8c) abuts a catch stop (2b) or an accumulator lever stop (6b), respectively.

4. Motor vehicle latch according to claim 2 or 3, **characterized in that** the catch spring leg (8b) abuts the catch stop (2b) predominantly radially in relation to the axis (4) of the catch (2).

5. Motor vehicle latch according to any of claims 2 to 5, **characterized in that** the accumulator lever spring leg (8c) abuts the accumulator lever stop (6b) predominantly tangentially in relation to the axis (4) of the catch (2).

6. Motor vehicle latch according to any of claims 1 to 5, **characterized in that** the catch (2) has a control stop (2a) controlling the accumulator lever (6).

7. Motor vehicle latch according to claim 6, **characterized in that** the control stop (2a) on the catch (2) interacts with a control projection (6a) on the accumulator lever (6) in order to release the accumulator position.

8. Motor vehicle latch according to any of claims 1 to 7, **characterized in that** the catch (2), the accumulator lever (6) and the pawl (3) are mounted in a housing (1) about axes (4, 7, 5) which are spaced apart in each case.

## Revendications

1. Serrure de véhicule automobile, en particulier serrure de porte de véhicule automobile, comportant un mécanisme de verrouillage (2, 3) composé sensiblement d'un loquet rotatif (2) et d'un cliquet de verrouillage (3), et comportant un levier à mémoire (6) pouvant être commandé par le loquet rotatif (2), lequel levier à mémoire maintient temporairement le cliquet de verrouillage (3) dans sa position ouverte, également appelée position mémorisée, au moins lors d'un processus d'ouverture du mécanisme de verrouillage (2, 3), dans lequel un ressort (8a, 8b, 8c) commun sollicitant le loquet rotatif (2) et le levier à mémoire (6) est prévu, dans lequel le ressort (8a, 8b, 8c) est conçu comme un ressort à branches comportant une section enroulée (8a) et deux branches de ressort (8b, 8c), **caractérisée en ce que** le ressort (8a, 8b, 8c) est raccordé par sa section enroulée (8a) au loquet rotatif (2).

2. Serrure de véhicule automobile selon la revendication 1,
**caractérisée en ce que** l'une des branches de ressort (8b) est conçue en tant que branche de ressort pour loquet rotatif (8b) sollicitant le loquet rotatif (2) et l'autre branche de ressort (8c) est conçue en tant que branche de ressort pour levier à mémoire (8c) sollicitant le levier à mémoire (6).

3. Serrure de véhicule automobile selon l'une des revendications 1 à 2, **caractérisée en ce que** la branche de ressort (8b, 8c) respective repose contre une butée de loquet rotatif (2b) ou une butée de levier à mémoire (6b).

4. Serrure de véhicule automobile selon la revendication 2 ou 3, **caractérisée en ce que** la branche de ressort pour loquet rotatif (8b) repose contre la butée de loquet rotatif (2b) de manière principalement radiale par rapport à l'axe (4) du loquet rotatif (2).

5. Serrure de véhicule automobile selon l'une des revendications 2 à 5, **caractérisée en ce que** la branche de ressort pour levier à mémoire (8c) repose contre la butée de levier à mémoire (6b) de manière majoritairement tangentielle par rapport à l'axe (4) du loquet rotatif (2).

6. Serrure de véhicule automobile selon l'une des revendications 1 à 5, **caractérisée en ce que** le loquet rotatif (2) présente une butée de commande (2a) commandant le levier à mémoire (6).

7. Serrure de véhicule automobile selon la revendication 6,
**caractérisée en ce que** la butée de commande (2a) sur le loquet rotatif (2) interagit avec une saillie de commande (6a) sur le levier à mémoire (6) pour sortir de la position mémorisée.

8. Serrure de véhicule automobile selon l'une des revendications 1 à 7, **caractérisée en ce que** le loquet rotatif (2) et le levier à mémoire (6) ainsi que le cliquet de verrouillage (3) sont montés dans un boîtier (1) autour d'axes (4, 7, 5) respectifs espacés.
